# EUROPÄISCHE PATENTSCHRIFT

(11) **EP 3 471 125 B1**
(45) Veröffentlichungstag und Bekanntmachung des Hinweises auf die Patenterteilung: **30.09.2020**
(21) Anmeldenummer: 18187658.2
(22) Anmeldetag: 07.08.2018
(51) Int. Cl.: H01H 21/10, E06B 9/32

(54) **ELEKTRISCHES/ELEKTRONISCHES INSTALLATIONSGERÄT**
ELECTRIC/ELECTRONIC INSTALLATION DEVICE
APPAREIL D'INSTALLATION ÉLECTRIQUE/ÉLECTRONIQUE

(30) Priorität: 16.10.2017 DE 102017123979
(43) Veröffentlichungstag der Anmeldung: 17.04.2019
(73) Patentinhaber: Insta GmbH, 58509 Lüdenscheid (DE)
(72) Erfinder: Wegerhoff, Ralf, 58553 Halver (DE)

(56) Entgegenhaltungen:
- WO-A1-2017/037281
- DE-A1- 2 751 646
- DE-A1- 4 312 613

## Beschreibung

Die vorliegende Erfindung geht von einem gemäß Oberbegriff des Hauptanspruchs konzipierten elektrischen/elektronischen Installationsgerät für die Gebäudeinstallationstechnik aus. Die Erfindung betrifft des Weiteren ein Verfahren zum Betreiben eines solchen Installationsgerätes.

Derartige elektrische/elektronische Installationsgeräte sind in der Regel dafür vorgesehen, auf besonders komfortable Art und Weise, eine Vielzahl von in Gebäuden installierte Aktoren, beispielsweise elektromotorische Antriebe von Jalousien, Markisen, Rollläden und so weiter bedarfsgerecht zu beeinflussen. Zu diesem Zweck sind unterschiedliche elektrische/elektronische Installationsgeräte bekannt geworden. Oftmals bestehen solche elektrischen/elektronischen Installationsgeräte baukastenartig aus einer Einsatzeinheit und einem unter Zwischenschaltung eines Abdeckrahmens auf die Einsatzeinheit aufsteckbaren Aufsatzeinheit Typischerweise ist die Einsatzeinheit so dimensioniert, dass diese in eine handelsübliche Installationsdose eingesetzt werden kann. Die Aufsatzeinheit eines solchen elektrischen/elektronischen Installationsgerätes bildet die sichtseitige Oberfläche und weist typischerweise die zur Beeinflussung der angeschlossenen Aktoren notwendigen Bedienelemente auf. Typischerweise ist die Einsatzeinheit zum Anschluss an ein mehrere Anschlussleitungen aufweisendes Installationssystem vorgesehen und kann auch zum Anschluss an ein Bussystem geeignet sein.

Durch den Katalog 2011 der Firma Albrecht Jung GmbH & Co. KG, Seite 130 bis 136 ist ein dem Oberbegriff des Hauptanspruches entsprechendes elektrisches/elektronisches Installationsgerät bekannt geworden. Dieses elektrische/elektronische Installationsgerät besteht aus einer zum Anschluss an ein Installationssystem vorgesehenen Einsatzeinheit und besteht aus einem unter Zwischenschaltung eines Abdeckrahmens an der Einsatzeinheit über einen Steckverbinder und über Halteelemente festlegbaren Aufsatzeinheit, welche Aufsatzeinheit im Wesentlichen aus einem die zur Funktion notwendigen elektrischen/elektronischen Bauteile aufnehmenden Sockelteil besteht, an welchem eine Bedieneinheit angeordnet ist, über welche einem Installateur und/oder Benutzer die Beeinflussung angeschlossener Aktoren ermöglicht wird.

Bei der Installation solcher elektrischer/elektronischer Installationsgeräte kann erst nach dem Verdrahten der Anschlussleitungen mit der Einsatzeinheit, dem Montieren der Einsatzeinheit in einer Installationsdose und dem Zuschalten der Versorgungsspannung überprüft werden, ob die elektromotorischen Antriebe hinsichtlich ihrer durch das elektrischen/elektronischen Installationsgerät vorgegebenen Bedieneinheit laufrichtungsgerecht angeschlossen wurden. Für den Fall, dass sich die Laufrichtung des elektromotorischen Antriebes entgegengesetzt zur vorgegebenen Bedieneinheit verhält, muss dies korrigiert werden. Dies erfolgt bei derartigen elektrischen/elektronischen Installationsgeräten umständlich durch Abschalten der Versorgungsspannung, Demontieren der Einsatzeinheit aus der Installationsdose, Umverdrahten der beiden Anschlussleitungen welche die Laufrichtung bestimmen, erneute Montage der Einsatzeinheit in die Installationsdose, Zuschalten der Versorgungsspannung und Durchführen eines erneuten Testes zur Überprüfung der Richtigkeit der Laufrichtung. Eine solche Vorgehensweise verursacht einen hohen zeitlichen und montagetechnischen Aufwand.

Aus DE 2 751 646 A1 ist eine Steueranordnung für mehrere Elektromotoren zur Betätigung von Jalousien, Markisen oder dergleichen bekannt, wobei diese Steueranordnung dazu dient, auf eine besonders leichte und bequeme Art sicherzustellen, dass zum vollständigen Öffnen oder Schließen der Jalousie bzw. Markise der entsprechende Schalter nicht permanent gehalten werden muss, sondern ein bequemerer Betrieb ermöglicht wird. Hierzu wird in einem ersten Schritt die Spannungsversorgung des Motors durch Schalterbetätigung unterbrochen und durch zwei weitere Schalterbetätigungen, durch die zwei Relais angesteuert werden, eine Änderung des Drehsinns des Motors bewirkt.

Aus DE 43 12 613 A1 ist ein elektronischer Steuerbaustein zum Antrieb von Stellgliedern bekannt, der sowohl über eine Auswerteelektronik als auch eine eine Laststufe aufweisende Umschalteinheit verfügt. Bei diesem Steuerbaustein erfolgt eine Umsetzung der vom Signalgeber kommenden Steuersignale in eine an unterschiedliche Stellglieder angepasste Ansteuerung, die beispielsweise eine Auf-/Absteuerung einer Jalousie oder eine Verstellung des Anstellwinkels derselben bewirkt.

Ferner ist aus WO 2017/037281 A1 ein Positionsdetektionssystem für Jalousien bekannt, bei dem die Bestimmung der Position durch einen Controller, der einen elektronischen Motor ansteuert, in Abhängigkeit von der Zeitentwicklung der detektierten mit der Jalousie abgefahrenen Passagen erfolgt. Dabei kann durch die Kontrolleinheit während des Betriebes die Polarität der Spannung intern angepasst werden, sodass der Drehsinn des Antriebs hinsichtlich Auf- bzw. Abwickelns der Jalousie korrekt angepasst ist. Dieses wird bei diesem Positionsdetektionssystem durch ein nutzerseitiges Programmieren der Kontrolleinheit erreicht.

In allen drei vorbeschriebenen Geräten ist ein korrektes Verdrahten der Anschlussleitungen mit der Einsatzeinheit vorausgesetzt.

Ausgehend von einem elektrischen/elektronischen Installationsgerät der eingangs genannten Art liegt der vorliegenden Erfindung die Aufgabe zugrunde, ein elektrisches/elektronisches Installationsgerät zu schaffen, bei welchem ein derartig hoher Aufwand zur Umverdrahtung der beiden die Laufrichtung bestimmenden Anschlussleitungen wirkungsvoll vermieden ist. Ferner liegt der Erfindung die Aufgabe zu Grunde, ein Verfahren zum Betreiben eines solchen Installationsgerätes vorzuschlagen.

Erfindungsgemäß wird diese Aufgabe durch die in den Ansprüchen 1 und 9 angegebenen Merkmale gelöst.

Bei einer solchen Ausbildung ist besonders vorteilhaft, dass die Umverdrahtung beziehungsweise Umpolung der beiden, die Laufrichtung bestimmenden Anschlussleitungen lediglich vom Installateur beziehungsweise Benutzer durch die Betätigung eines an der Einsatzeinheit vorhandenen Schalters einer Umschalteinrichtung erfolgt. Vorteilhafterweise ist dieser Schalter über ein Schaltglied betätigbar, welches über die, der Aufsatzeinheit zugewandte Frontseite der Einsatzeinheit erreichbar ist. Vorteilhafterweise ist es nun nicht mehr notwendig, bei einer Falschverdrahtung eine Abschaltung der Versorgungsspannung, eine Demontage der Einsatzeinheit aus der Installationsdose, ein Umverdrahten der beiden Anschlussleitungen, welche die Laufrichtung bestimmen, eine erneute Montage der Einsatzeinheit in die Installationsdose, ein Zuschalten der Versorgungsspannung und ein Durchführen eines erneuten Testes zur Überprüfung der Richtigkeit der Laufrichtung vorzunehmen.

Besonders vorteilhaft ist weiterhin, wenn der für die Umschalteinrichtung vorgesehene elektrische Schalter auch dafür vorgesehen wird, einen Testbetrieb in Gang zu setzen. Dies kann beispielsweise durch eine abweichende Betätigungsdauer des Schaltgliedes des elektrischen Schalters erfolgen.

Weitere vorteilhafte Ausgestaltungen des erfindungsgemäßen Gegenstandes sind in den Unteransprüchen angegeben. Anhand eines Ausführungsbeispiels sei die Erfindung im Prinzip näher erläutert, dabei zeigen:
- Fig. 1:: prinziphaft ein solches elektrisches/elektronisches Installationsgerät, räumlich im Zusammenbau;
- Fig. 2:: prinziphaft ein solches elektrisches/elektronisches Installationsgerät, hinsichtlich Einsatzeinheit, Anschlussleitungen, Abdeckrahmen und Aufsatzeinheit, räumlich in Explosionsdarstellung;
- Fig. 3:: prinziphaft ein Blockschaltbild der Einsatzeinheit.

Wie aus den Figuren hervorgeht, besteht ein solches elektrisches/elektronisches Installationsgerät im Wesentlichen aus einer zum Anschluss an ein Installationssystem vorgesehenen Einsatzeinheit 1 und einem unter Zwischenschaltung eines Abdeckrahmens 2 an der Einsatzeinheit 1 über einen Steckverbinder 3 und über Halteelemente 4 festlegbaren Aufsatzeinheit 5. Die Aufsatzeinheit 5 besteht im Wesentlichen aus einem die zur Funktion notwendigen elektrischen/elektronischen Bauteile aufnehmenden Sockelteil 6, an welchem zur Beeinflussung von angeschlossenen Aktoren A eine vom Installateur beziehungsweise Benutzer betätigbare Bedieneinheit 7 befestigt ist. Der Anschluss der Einsatzeinheit 1 an das Installationssystem erfolgt über mehrere Anschlussleitungen, wobei dazu beim vorliegenden Ausführungsbeispiel sechs Anschlussplätze vorgesehen sind. Im Rahmen der Erfindung sind jedoch auch Einsatzeinheiten 1 mitumfasst, die weniger oder aber mehr als sechs Anschlussplätze aufweisen. Beim vorliegenden Ausführungsbeispiel weist die Bedieneinheit 7 eine einzige vom Installateur beziehungsweise Benutzer zum Beispiel durch Fingerdruck betätigbare beziehungsweise verschwenkbare Schaltwippe auf. Im Rahmen der Erfindung sind jedoch auch anders ausgeführte Bedieneinheiten 7 (zum Beispiel mit mehreren Schaltwippen, mit mehreren Drucktasten, mit einem Touchscreen und so weiter) mitumfasst.

Wie des Weiteren insbesondere aus den Figuren 2 und 3 hervorgeht, ist die Einsatzeinheit 1 mit einer, vom Benutzer zu beeinflussenden Umschalteinrichtung versehen. Durch die Beeinflussung der Umschalteinrichtung erfolgt eine Umpolung von zwei mit dieser in Verbindung stehenden Anschlussleitungen AL1, AL2. Beim vorliegenden Ausführungsbeispiel sind diese beiden Anschlussleitungen AL1, AL2 an die beiden Anschlussplätzen A1, A2 der Einsatzeinheit 1 angeschlossen beziehungsweise mit diesen verdrahtet. Beim vorliegenden Ausführungsbeispiel besteht die Umschalteinrichtung aus einem mit zwei Ausgängen AU1, AU2 zur Verbindung der beiden zur Umpolung vorgesehenen Anschlussleitungen AL1, AL2 versehenen Mikrocontroller 9 und einem zur Umschaltbeeinflussung des Mikrocontrollers 9 vorgesehenen elektrischen Schalter 8, welcher vom Installateur beziehungsweise Benutzer zu betätigen ist. Die beiden Ausgänge AU1, AU2 des Mikrocontrollers 9 stehen elektrisch leitend mit den beiden Anschlussplätzen A1, A2 der Einsatzeinheit 1 in Verbindung, welche ihrerseits zum Anschluss beziehungsweise zur Verdrahtung der beiden zur Umpolung vorgesehenen Anschlussleitungen AL1, AL2 vorgesehen sind. Umpolung bedeutet beim vorliegenden Ausführungsbeispiel, dass der Mikrocontroller 9 durch die Betätigung des elektrischen Schalters 8 angesteuert wird und dieser eine Umpolung seiner beiden Ausgänge AU1, AU2 vollzieht. Zur Beeinflussung der Umschalteinrichtung weist der elektrische Schalter 8 ein vom Installateur beziehungsweise Benutzer zu betätigendes Tastschaltglied auf. Dieser elektrische Schalter 8 mit seinem Tastschaltglied ist beim vorliegenden Ausführungsbeispiel auch dafür vorgesehen, bei Betätigung durch den Installateur beziehungsweise Benutzer einen Testbetrieb auszulösen beziehungsweise in Gang zu setzen. Damit die beiden Funktionen (Umpolung der angeschlossenen Anschlussleitungen AL1, AL2 beziehungsweise der beiden Ausgänge AU1, AU2 des Mikrocontrollers 9 und des Testbetriebs) komfortabel und sicher vom Installateur beziehungsweise Benutzer durchgeführt werden können, sind verschiedene Betätigungsarten im Mikrocontroller 9 abgelegt. So erfolgt eine Umpolung der beiden Ausgänge AU1, AU2 des Mikrocontrollers 9 durch eine kurze Doppelbetätigung des Tastschaltgliedes des elektrischen Schalters 8. Zur Umpolung kann zum Beispiel auch ein langer Tastendruck des Tastschaltgliedes des elektrischen Schalters 8 von ca. zwanzig Sekunden vorgesehen sein. Die Auslösung eines Testbetriebs erfolgt hingegen durch eine Betätigung des Tastschaltgliedes des elektrischen Schalters 8 von weniger als fünf Sekunden, wobei beim vorliegenden Ausführungsbeispiel durch unterschiedliche Betätigungszeiten im Rahmen dieses Betätigungszeitraumes ein Anfahren der unteren Endlage (Betätigungsdauer ca. eine Sekunde) oder der oberen Endlage (Betätigungsdauer ca. zwei Sekunden) erfolgt. Beim vorliegenden Ausführungsbeispiel ist der elektrische Schalter 8 der Umschalteinrichtung, wie insbesondere aus Figur 2 hervorgeht, der der Aufsatzeinheit 5 zugewandten Frontseite der Einsatzeinheit 1 zugeordnet. Das Tastschaltglied des elektrischen Schalters 8 ist somit bei installierter Einsatzeinheit 1 und nicht aufgesteckter Aufsatzeinheit 5 für den Installateur beziehungsweise Benutzer besonders einfach zu erreichen.

Wie insbesondere aus Figur 3 hervorgeht, weist der Mikrocontroller 9 nicht nur die beiden Ausgänge AU1 und AU2 auf, sondern ist zudem mit einem zwei Ausgänge aufweisenden Netzanschluss 10 versehen, welcher zur Energieversorgung vorgesehen ist. Außerdem ist an den Mikrocontroller 9 die zur Verbindung mit der Aufsatzeinheit 5 vorgesehene Schnittstelle 11 angeschlossen. Wie bereits erwähnt steht auch der elektrische Schalter 8 elektrisch leitend mit dem Mikrocontroller 9 in Verbindung. Damit die Umpolung der beiden die Laufrichtung bestimmenden Ausgänge AU1, AU2 dauerhaft gespeichert wird, weist der Mikrocontroller 9 eine Speichereinrichtung 12 auf, welche die Verpolung der beiden Ausgänge AU1, AU2 auch bei Spannungsausfall und Spannungswiederkehr sicherstellt.

Wie bereits erwähnt, findet eine solche Umschalteinrichtung typischerweise Verwendung bei elektrischen/elektronischen Installationsgeräten, die zur Beeinflussung von elektromotorischen Antrieben (Aktoren A) von Jalousien, Rollläden, Markisen und so weiter vorgesehen sind. Bei der Installation solcher elektrischer/elektronischer Installationsgeräte kann erst nach dem Verdrahten aller Anschlussleitungen mit der Einsatzeinheit 1 und dem Zuschalten der Versorgungsspannung überprüft werden, ob die elektromotorischen Antriebe hinsichtlich ihrer durch das elektrischen/elektronischen Installationsgerät vorgegebenen Bedienrichtung laufrichtungsgerecht angeschlossen wurden. Für den Fall, dass sich die Laufrichtung des elektromotorischen Antriebes entgegengesetzt zur vorgegebenen Bedienrichtung verhält, muss dies korrigiert werden. Dies erfolgt gemäß Stand der Technik umständlich durch Abschalten der Versorgungsspannung, Demontieren der Einsatzeinheit aus der Installationsdose, Umverdrahten der beiden Anschlussleitungen AL1, AL2, welche die Laufrichtung bestimmen, erneute Montage der Einsatzeinheit 1 in die Installationsdose, Zuschalten der Versorgungsspannung und Durchführen eines erneuten Testes zur Überprüfung der Richtigkeit der Laufrichtung.

Durch erfindungsgemäß ausgeführte elektrische/elektronische Installationsgeräte erfolgt jedoch eine Umpolung der beiden die Laufrichtung bestimmenden Ausgänge AU1, AU2 lediglich dadurch, dass der Installateur beziehungsweise der Benutzer den elektrischen Schalter 8 der Umschalteinrichtung durch eine kurze Doppelbetätigung (alternativ durch eine lange Betätigung von ca. zwanzig Sekunden) beaufschlagt, damit die Umpolung der beiden betreffenden Ausgänge AU1, AU2 erfolgt. Wie bereits erwähnt, ist dieser elektrische Schalter 8 über ein Tastschaltglied betätigbar, welches erreichbarkeitsfreundlich der der Aufsatzeinheit 5 zugewandten Frontseite der Einsatzeinheit 1 zugeordnet ist. Vorteilhafterweise ist es nun nicht mehr notwendig, bei einer Falschverdrahtung eine Abschaltung der Versorgungsspannung, eine Demontage der Einsatzeinheit 1 aus der Installationsdose, ein Umverdrahten der beiden Anschlussleitungen AL1, AL2, welche die Laufrichtung bestimmen, eine erneute Montage der Einsatzeinheit 1 in die Installationsdose, ein Zuschalten der Versorgungsspannung und ein Durchführen eines erneuten Tests zur Überprüfung der Richtigkeit der Laufrichtung vorzunehmen.

Dem Installateur beziehungsweise Benutzer wird somit eine deutlich schnellere Korrektur falsch verdrahteter beziehungsweise falsch angeschlossener Anschlussleitungen AL1, AL2 ermöglicht.

Die Erfindung ist anhand eines Ausführungsbeispiels beschrieben worden. Ohne den Umfang der geltenden Ansprüche zu verlassen, ergeben sich für einen Fachmann weitere Ausgestaltungen, um die Erfindung verwirklichen zu können.

### Bezugszeichenliste

- 1: Einsatzeinheit
- 2: Abdeckrahmen
- 3: Steckverbinder
- 4: Halteelemente
- 5: Aufsatzeinheit
- 6: Sockelteil
- 7: Bedieneinheit
- 8: Elektrischer Schalter
- 9: Mikrocontroller
- 10: Netzanschluss
- 11: Schnittstelle
- 12: Speichereinrichtung

- A: Aktor
- A1: Anschlussplatz
- A2: Anschlussplatz
- AL1: Anschlussleitung
- AL2: Anschlussleitung
- AU1: Ausgang
- AU2: Ausgang

## Patentansprüche

1. Elektrisches/elektronisches Installationsgerät für die Gebäudeinstallationstechnik mit einer Einsatzeinheit (1), vorgesehen zur Verwendung in Installationsdosen und zum Anschluss an ein mehrere Anschlussleitungen aufweisendes Installationssystem und mit einer Aufsatzeinheit (5), wobei die Aufsatzeinheit (5) eine daran festgelegte Bedieneinheit (7) aufweist, die zur Beeinflussung angeschlossener Aktoren (A) durch einen Installateur und/oder Benutzer geeignet ist, **dadurch gekennzeichnet, dass** die Einsatzeinheit (1) mit zumindest einer vom Installateur und/oder Benutzer zu beeinflussenden Umschalteinrichtung versehen ist, die durch die Beeinflussung der Umschalteinrichtung zur Umpolung von zwei mit dieser in Verbindung stehenden und die Laufrichtung der angeschlossenen Aktoren (A) bestimmenden Ausgängen (AU1, AU2) geeignet ist, wobei die Umschalteinrichtung als elektrischer Schalter (8) ausgeführt ist, der durch die Beeinflussung des elektrischen Schalters (8) zu einer Umpolung von zwei Ausgängen des elektrischen Schalters (8) geeignet ist, wobei der elektrische Schalter (8) ein Schaltglied aufweist und über das Schaltglied betätigbar ist, welches über die der aufgesteckten Aufsatzeinheit (5) zugewandte Frontseite der Einsatzeinheit (1) erreichbar ist, sodass das Schaltglied des elektrischen Schalters (8) bei installierter Einsatzeinheit (1) und nicht aufgesteckter Aufsatzeinheit (5) für den Installateur beziehungsweise den Benutzer zu erreichen ist.

2. Elektrisches/elektronisches Installationsgerät für die Gebäudeinstallationstechnik mit einer Einsatzeinheit (1), vorgesehen zur Verwendung in Installationsdosen und zum Anschluss an ein mehrere Anschlussleitungen aufweisendes Installationssystem und mit einer Aufsatzeinheit (5), wobei die Aufsatzeinheit (5) eine daran festgelegte Bedieneinheit (7) aufweist, die zur Beeinflussung angeschlossener Aktoren (A) durch einen Installateur und/oder Benutzer geeignet ist, **dadurch gekennzeichnet, dass** die Einsatzeinheit (1) mit zumindest einer vom Installateur und/oder Benutzer zu beeinflussenden Umschalteinrichtung versehen ist, die durch die Beeinflussung der Umschalteinrichtung zur Umpolung von zwei mit dieser in Verbindung stehenden und die Laufrichtung der angeschlossenen Aktoren (A) bestimmenden Ausgängen (AU1, AU2) geeignet ist, wobei die Umschalteinrichtung aus einem mit den zwei Ausgängen (AU1, AU2) versehenen Mikrocontroller (9) und einem zur Umschaltbeeinflussung des Mikrocontrollers (9) vorgesehenen elektrischen Schalter (8) besteht, der durch die Beeinflussung des elektrischen Schalters (8) zu einer Umpolung der beiden Ausgänge (AU1, AU2) geeignet ist, wobei der elektrische Schalter (8) ein Schaltglied aufweist und über das Schaltglied betätigbar ist, welches über die der aufgesteckten Aufsatzeinheit (5) zugewandte Frontseite der Einsatzeinheit (1) erreichbar ist, sodass das Schaltglied des elektrischen Schalters (8) bei installierter Einsatzeinheit (1) und nicht aufgesteckter Aufsatzeinheit (5) für den Installateur beziehungsweise den Benutzer zu erreichen ist.

3. Elektrisches/elektronisches Installationsgerät nach einem der Ansprüche 1 bis 2, **dadurch gekennzeichnet, dass** das Schaltglied als ein Tastschaltglied ausgeführt ist.

4. Elektrisches/elektrisches Installationsgerät nach einem der Ansprüche 1 bis 2, **dadurch gekennzeichnet, dass** das Schaltglied als ein Schiebeschaltglied ausgeführt ist.

5. Elektrisches/elektronisches Installationsgerät nach einem der Ansprüche 1 bis2, **dadurch gekennzeichnet, dass** das Schaltglied als ein Wippschaltglied ausgeführt ist.

6. Elektrisches/elektronisches Installationsgerät nach einem der Ansprüche 1 bis 5, **dadurch gekennzeichnet, dass** der elektrische Schalter (8) der Umschalteinrichtung auch zur Auslösung eines Testbetriebes geeignet ist.

7. Elektrisches/elektronisches Installationsgerät nach einem der Ansprüche 1 bis 6, **dadurch gekennzeichnet, dass** der elektrische Schalter (8) der Umschalteinrichtung der deraufgesteckten Aufsatzeinheit (5) zugewandten Frontseite der Einsatzeinheit (1) zugeordnet ist.

8. Anordnung bestehend aus einem elektrischen/elektronischen Installationsgerät nach einem der Ansprüche 1 bis 7 und zumindest einem daran angeschlossenen Aktor (A), **dadurch gekennzeichnet, dass** der zumindest eine daran angeschlossene Aktor (A) an die beiden mit der Umschalteinrichtung in Verbindung stehenden Ausgänge (AU1, AU2) angeschlossen ist und als elektromotorischer Antrieb ausgeführt ist.

9. Verfahren zum Betreiben eines elektrischen/elektronischen Installationsgerätes nach einem der Ansprüche 1 bis 8, wobei für den Fall, dass sich die Laufrichtung des elektromotorischen Antriebs entgegengesetzt zur vorgegebenen Bedieneinheit (7) verhält, dieses dadurch korrigiert wird, dass im Zusammenhang mit der Installation des elektrischen/elektronischen Installationsgerätes durch die Beeinflussung der als elektrischer Schalter (8) ausgeführten Umschalteinrichtung eine Umpolung von zwei mit dieser in Verbindung stehenden Ausgängen (AU1, AU2) zur Laufrichtungskorrektur bezüglich der vorgegebenen Bedieneinheit (7) herbeigeführt wird.

## Claims

1. Electrical/electronic installation device for building installation technology with an insert unit (1), provided for use in installation boxes and for connection to an installation system having several connecting lines and with a top unit (5), the top unit (5) having an operating unit (7) fixed thereto, which is suitable for influencing connected actuators (A) by an installer and/or user, **characterized by the fact that** the insert unit (1) is provided with at least one changeover device which is to be influenced by the installer and/or user and which, by influencing the changeover device, is suitable for reversing the polarity of two outputs (AU1, AU2) which are connected to the changeover device and determine the direction of movement of the connected actuators (A), the changeover device being designed as an electrical switch (8), which, by influencing the electrical switch (8), is suitable for reversing the polarity of two outputs of the electrical switch (8), the electrical switch (8) having a switching element and being able to be actuated via the switching element, which switching element can be reached via the front side of the insert unit (1) facing the plugged on top unit (5), so that the switching element of the electrical switch (8) can be reached by the installer or the user when the insert unit (1) is installed and the top unit (5) is not plugged on.

2. Electrical/electronic installation device for building installation technology with an insert unit (1), provided for use in installation boxes and for connection to an installation system having several connecting lines and with a top unit (5), the top unit (5) having an operating unit (7) fixed thereto, which is suitable for influencing connected actuators (A) by an installer and/or user, **characterized by the fact** that the insert unit (1) is provided with at least one changeover device which is to be influenced by the installer and/or user and which, by influencing the changeover device, is suitable for reversing the polarity of two outputs (AU1, AU2) which are connected to the changeover device and determine the direction of movement of the connected actuators (A), wherein the changeover device consists of a microcontroller (9) provided with the two outputs (AU1, AU2) and an electrical switch (8) provided for influencing the changeover of the microcontroller (9), which electrical switch is suitable for reversing the polarity of the two outputs (AU1, AU2), the electrical switch (8) having a switching element and being able to be actuated via the switching element, which switching element can be reached via the front side of the insert unit (1) facing the plugged on top unit (5), so that the switching element of the electrical switch (8) can be reached by the installer or the user when the insert unit (1) is installed and the top unit (5) is not plugged on.

3. Electrical/electronic installation device in accordance with any of Claims 1 to 2, **characterized by the fact** that the switching element is designed as a push-button switching element.

4. Electrical/electronic installation device in accordance with any of Claims 1 to 2, **characterized by the fact** that the switching element is designed as a slide switching element.

5. Electrical/electronic installation device in accordance with any of Claims 1 to 2, **characterized by the fact** that the switching element is designed as a rocker switching element.

6. Electrical/electronic installation device in accordance with any of Claims 1 to 5, **characterized by the** fact that the electrical switch (8) of the changeover device is also suitable for triggering a test operation.

7. Electrical/electronic installation device in accordance with any of Claims 1 to 6, **characterized by the fact** that the electrical switch (8) of the changeover device is assigned to the front side of the insert unit (1) facing the plugged on top unit (5).

8. Arrangement consisting of an electrical/electronic installation device in accordance with any of Claims 1 to 7 and at least one actuator (A) connected thereto, **characterized by the fact** that the at least one actuator (A) connected thereto is connected to the two outputs (AU1, AU2) connected to the changeover device and is designed as an electric motor drive.

9. Method for operating an electrical/electronic installation device in accordance with any of claims 1 to 8, wherein, in the event that the direction of travel of the electric motor drive behaves in the opposite direction to the predetermined operating unit (7), the latter is corrected in that, in connection with the installation of the electrical/electronic installation device, the influencing of the changeover device designed as an electrical switch (8) brings about a polarity reversal of two outputs (AU1, AU2) connected thereto for the purpose of correcting the direction of travel with respect to the predetermined operating unit (7).

## Revendications

1. Appareil d'installation électrique/électronique pour la technique d'installation des bâtiments avec une unité d'insertion (1), prévue pour être utilisée dans des boîtiers d'installation et pour le raccordement à un système d'installation comportant plusieurs lignes de raccordement, et avec une unité supérieure (5), une unité de commande (7) étant fixée sur l'unité supérieure (5), laquelle unité de commande est apte à influencer les actionneurs (A) raccordés par un installateur et/ou un utilisateur, **caractérisé en ce que** l'unité d'insertion (1) est munie d'au moins un dispositif de commutation qui doit être actionné par l'installateur et/ou l'utilisateur et qui, en actionnant le dispositif de commutation, est approprié pour inverser la polarité de deux sorties (AU1, AU2) qui sont connectées au dispositif de commutation et déterminent la direction de mouvement des actionneurs connectés (A), le dispositif de commutation étant conçu comme un interrupteur électrique (8), qui, en agissant sur l'interrupteur électrique (8), permet d'inverser la polarité de deux sorties de l'interrupteur électrique (8), l'interrupteur électrique (8) présentant un élément de commutation et pouvant être actionné par l'intermédiaire de l'élément de commutation, lequel élément de commutation peut être atteint par la face avant de l'unité d'insertion (1) tournée vers l'unité supérieure (5) montée, de sorte que l'élément de commutation de l'interrupteur électrique (8) peut être atteint par l'installateur ou l'utilisateur lorsque l'unité d'insertion (1) est montée et que l'unité supérieure (5) n'est pas montée.

2. Appareil d'installation électrique/électronique pour la technique d'installation des bâtiments avec une unité d'insertion (1), prévue pour être utilisée dans des boîtiers d'installation et pour le raccordement à un système d'installation comportant plusieurs lignes de raccordement, et avec une unité supérieure (5), une unité de commande (7) étant fixée sur l'unité supérieure (5), laquelle unité de commande est apte à influencer les actionneurs (A) raccordés par un installateur et/ou un utilisateur, **caractérisé en ce que** l'unité d'insertion (1) est munie d'au moins un dispositif de commutation qui doit être actionné par l'installateur et/ou l'utilisateur et qui, en agissant sur le dispositif de commutation, est approprié pour inverser la polarité de deux sorties (AU1, AU2) qui sont connectées au dispositif de commutation et déterminent la direction de mouvement des actionneurs connectés (A), dans lequel le dispositif de commutation consiste en un microcontrôleur (9) muni des deux sorties (AU1, AU2) et un commutateur électrique (8) prévu pour influencer la commutation du microcontrôleur (9), qui, en agissant sur l'interrupteur électrique (8), permet d'inverser la polarité des deux sorties (AU1, AU2), l'interrupteur électrique (8) présentant un élément de commutation et pouvant être actionné par l'intermédiaire de l'élément de commutation, lequel élément de commutation peut être atteint par la face avant de l'unité d'insertion (1) tournée vers l'unité supérieure (5) montée, de sorte que l'élément de commutation de l'interrupteur électrique (8) peut être atteint par l'installateur ou l'utilisateur lorsque l'unité d'insertion (1) est montée et que l'unité supérieure (5) n'est pas montée.

3. Appareil d'installation électrique/électronique selon l'une des revendications 1 à 2, **caractérisé en ce que** l'élément de commutation est conçu comme un élément de commutation à bouton-poussoir.

4. Appareil d'installation électrique/électronique selon l'une des revendications 1 à 2, **caractérisé en ce que** l'élément de commutation est conçu comme un élément de commutation à glissière.

5. Appareil d'installation électrique/électronique selon l'une des revendications 1 à 2, **caractérisé en ce que** l'élément de commutation est conçu comme un élément de commutation à bascule.

6. Appareil d'installation électrique/électronique selon l'une des revendications 1 à 5, **caractérisé en ce que** l'interrupteur électrique (8) du dispositif de commutation est également adapté pour déclencher une opération de test.

7. Appareil d'installation électrique/électronique selon l'une des revendications 1 à 6, **caractérisé en ce que** l'interrupteur électrique (8) du dispositif de commutation est associé à la face avant de l'unité d'insertion (1) qui fait face à l'unité supérieure attachée (5).

8. Dispositif composé d'un appareil d'installation électrique/électronique selon l'une des revendications 1 à 7 et d'au moins un actionneur (A) relié à celui-ci, **caractérisé en ce que** le au moins un actionneur (A) relié à celui-ci est relié aux deux sorties (AU1, AU2) reliées au dispositif de commutation et est conçu comme un entraînement par moteur électrique.

9. Procédé pour faire fonctionner un appareil d'installation électrique/électronique selon l'une des revendications 1 à 8, dans lequel, dans le cas où le sens de marche de l'entraînement par moteur électrique se comporte en sens inverse de l'unité de commande (7) prédéterminée, ceci est corrigé en ce que, lors de l'installation de l'appareil d'installation électrique/électronique, en agissant sur le dispositif de commutation conçu comme un commutateur électrique (8) on provoque une inversion de polarité de deux sorties (AU1, AU2) reliées au dispositif de commutation pour corriger le sens de marche par rapport à l'unité de commande (7) prédéterminée.
